# EUROPÄISCHE PATENTSCHRIFT

(11) **EP 0 418 531 B1**
(45) Veröffentlichungstag und Bekanntmachung des Hinweises auf die Patenterteilung: **04.08.1993**
(21) Anmeldenummer: 90115064.9
(22) Anmeldetag: 06.08.1990
(51) Int. Cl.: E02D 29/16, E02D 3/12

(54) **Injektionsschlauch für abzudichtende Fugen in Betonbauwerken**
Injection tube for joint sealing for concrete constructions
Tuyau d'injection pour joints d'étanchéité pour constructions en béton

(30) Priorität: 08.09.1989 DE 3929848
(43) Veröffentlichungstag der Anmeldung: 27.03.1991
(73) Patentinhaber: Pflieger geb. Harm, Lieselotte, 72135 Dettenhausen (DE)
(72) Erfinder: Pflieger geb. Harm, Lieselotte, 72135 Dettenhausen (DE)
(74) Vertreter: Möbus, Rudolf, Dipl.-Ing.

(56) Entgegenhaltungen:
- EP-A- 0 125 696
- DE-C- 3 507 806
- JP-A-57 158 418

## Beschreibung

Die Erfindung betrifft einen Injektionsschlauch für abzudichtende Fugen in Betonbauwerken nach dem Oberbegriff des Anspruches 1.

Injektionsschläuche der genannten Art sollen einer Injektionsflüssigkeit unter Druck den Austritt erlauben, dagegen den Eintritt von Betonteilchen oder Betonmasse von außen in den Injektionsschlauch verhindern. Die bekannten Injektionsschläuche (EP-PS 199 108, DE-GM 84 25 518) arbeiten mit unter dem Druck der Injektionsflüssigkeit zusammenpreßbaren Verschlußkörpern von Radialöffnungen und sind sowohl hinsichtlich ihrer Herstellung als auch der verwendeten Materialien aufwendig und entsprechend teuer. Es ist zwar auch ein Injektionsschlauch mit den eingangs genannten Merkmalen bekannt, dessen flüssigkeitsdichte Außenhülle unter dem Druck der Injektionsflüssigkeit stellenweise aufbrechen soll. Dieser preiswerte Injektionsschlauch gewährleistet aber in den meisten Fällen nicht die gewünschte Abdichtung, weil die Außenhülle häufig nicht an den oder allen gewünschten Stellen aufreißt und außerdem an den Aufreißstellen Material von außen in den Injektionsschlauch eindringen kann. Aus der dem Oberbegriff des Anspruchs 1 entsprechenden JP-A 57-158418 ist eine Ventilvorrichtung an einem Rohr eines Bohrgestänges bekannt, mit der chemische Lösungen in das Erdreich unter Druck eingebracht werden sollen. Das Rohr weist hierzu in bestimmten Bereichen große radiale Öffnungen auf und ist von einer elastischen Hülle mit einer Vielzahl von Schlitzen umgeben. Diese Schlitze überlappen jedoch teilweise mit den radialen Öffnungen des Rohres, wodurch Flüssigkeit von außen in das Rohr des Bohrgestänges eindringen kann. Eine Abhilfe hiergegen bietet nur das Anbringen von Ventilklappen vor den Schlitzen. Dies ist umständlich und teuer. Außerdem eignet sich die Anordnung nicht zur Betoninjektion in abzudichtende Fugen eines Gebäudes, da sich mit einem starren Rohr nur Fugen an geraden Betonwänden abdichten ließen. Zudem ist durch die ungleichmäßige Anordnung der Öffnungen im Rohr und in der Hülle keine gleichmäßige Verteilung des Betons in der Fuge möglich.

Der Erfindung liegt die Aufgabe zugrunde, einen Injektionsschlauch der genannten Art so auszubilden, daß er preiswert in seiner Herstellung bleibt und einen Austritt von Injektionsflüssigkeit im gesamten Injektionsbereich gewährleistet.

Die gestellte Aufgabe wird mit einem Injektionsschlauch der eingangs genannten Art erfindungsgemäß durch den kennzeichnenden Teil des Anspruchs 1 gelöst.

Bei einem erfindungsgemäß ausgebildeten Injektionsschlauch sind die radialen Öffnungen der dicht anliegenden, umfangenden Hülle von den radialen Öffnungen des inneren Zuleitungsschlauches jeweils durch Anlagebereiche getrennt. Unter dem Druck der Injektionsflüssigkeit läßt sich die umfangende Hülle an den radialen Öffnungen des Zuleitungschlauches unter elastischer Verformung abheben, so daß die vorstehend erwähnten Anlagebereiche verschwinden und ein Durchtritt der aus den Zuleitungsschlauch durch dessen radiale Öffnungen unter Druck austretenden Injektionsflüssigkeit zu den radialen Öffnungen der äußeren Hülle erfolgt. Vorteilhafterweise kann der pro Umfangsflächeneinheit des Injektionsschlauches durch radiale Öffnungen des Zuleitungsschlauches gebildete Durchlaßquerschnitt für Injektionsflüssigkeit größer gehalten sein als der durch die Öffnungen der Hülle gebildete Durchlaßquerschnitt, was durch unterschiedliche Öffnungsdurchmesser oder durch unterschiedliche Öffnungszahlen im Zuleitungsschlauch und in der äußeren Hülle erreichbar ist.

Ein erfindungsgemäß ausgebildeter Injektionsschlauch läßt sich mit geringen Kostenaufwand herstellen. Das Aufziehen der anliegenden äußeren Hülle auf den Zuleitungsschlauch unter Vermeidung von Überdeckungen der radialen Öffnungen der beiden Schlauchgebilde läßt sich problemlos und ohne großen maschinellen Aufwand bewerkstelligen. Durch eine kleinere Durchlaßfläche der Außenhülle gegenüber der Durchlaßfläche des Zuleitungsschlauches wird ein gleichmäßiger Injektionsflüssigkeitsaustritt über den gesamten Schlauchumfang im Injektionsbereich begünstigt. Der Einsatz von zusammenpreßbaren porösen Verschlußkörpern oder Beschichtungsflächen entfällt.

Nachfolgend wird ein Ausführungsbeispiel eines erfindungsgemäß ausgebildeten Injektionsschlauches anhand der beiliegenden Zeichnung näher erläutert.

Im einzelnen zeigen:
- Fig. 1: eine Seitenansicht eines Abschnittes eines Injektionsschlauches;
- Fig. 2: einen Querschnitt durch den Injektionsschlauch entlang der Linie II-II in Fig. 1;
- Fig. 3: einen Teillängsschnitt durch den Injektionsschlauch entlang der Linie III-III in Fig. 2 während des Flüssigkeits austritts.

Wie am besten das Schnittbild der Fig. 2 erkennen läßt, besteht der Injektionsschlauch 10 aus einem inneren Zuleitungsschlauch 11, der aus einem biegbaren oder elastisch biegbaren, flüssigkeitsundurchlässigen Material, insbesondere Kunststoffmaterial, gefertigt ist. Der Zuleitungsschlauch 11 ist von einem dünnwandigeren Hüllschlauch 12 umgeben, der dicht an der Außenseite des Zuleitungsschlauches 11 anliegt und aus einem elastisch dehnbaren Material gefertigt ist. Der Zuleitungsschlauch 11 ist mit reihenweise und mit gegenseitigem Abstand voneinander angeordneten radialen Durchgangsöffnungen 13 versehen. Auch der äußere Hüllschlauch 12 ist mit reihenweise und mit gegenseitigem Abstand voneinander angeordneten Durchlaßöffnungen 14 versehen, die gegenüber den Durchlaßöffnungen 13 des Zuleitungsschlauches versetzt sind. Die Zahl der Durchgangsöffnungen 13, 14 und ihre Verteilung über den Umfang des Injektionsschlauches 10 kann beliebig sein. Beim dargestellten Ausführungsbeispiel ist eine gleichmäßige Umfangsverteilung der Durchgangsöffnungen dargestellt. Außerdem weisen die Durchgangsöffnungen 13 des Zuleitungsschlauches 11 einen größeren Durchmesser auf als die Durchgangsöffnungen 14 des Hüllschlauches 12.

Wird in den Innenraum 15 des Zuleitungsschlauches 11 Injektionsflüssigkeit, beispielsweise Betonmilch, unter Druck eingeführt, übt diese Injektionsflüssigkeit im Bereich der Durchgangsöffnungen 13 des Zuleitungsschlauches 11 einen Druck auf den dicht anliegenden Hüllschlauch 12 aus, unter welchem sich der Hüllschlauch 12 an dieser Stelle auf Grund seiner elastischen Eigenschaft aufbauchen kann, wie aus Fig. 3 ersichtlich ist. Bei diesem Aufbauchen entstehen Verbindungsräume 16 zwischen den Durchgangsöffnungen 13 des Zuleitungsschlauches 11 und den Durchgangsöffnungen 14 des Hüllschlauches 12. Durch diese Verbindungsräume 16 gelangt die Injektionsflüssigkeit zu den Durchgangsöffnungen 14 des äußeren Hüllschlauches 12 und tritt dort nach außen aus, wie in Fig. 3 durch Pfeile 17 angedeutet ist. Sobald der Druck im Innern 15 des Zuleitungsschlauches 11 beseitigt wird, legt sich der äußere Hüllschlauch 12 auf Grund seiner Eigenelastizität wieder gegen den Zuleitungsschlauch 11 dicht an, so daß ein Rückfluß von Flüssigkeit von außen zu den Durchgangsöffnungen 13 des flüssigkeitsundurchlässigen Zuleitungsschlauches 11 verhindert wird.

## Patentansprüche

1. Injektionsschlauch für abzudichtende Fugen in Betonbauwerken, mit einem flüssigkeitsundurchlässigen Zuleitungsschlauch (11) für Injektionsflüssigkeit, der im Injektionsbereich mit radialen Öffnungen (13) versehen ist, und mit einer den Zuleitungsschlauch mindestens im Injektionsbereich dicht anliegend umfangenden Hülle (12) aus flüssigkeitsdichtem, elastisch dehnbarem Material mit radialen Öffnungen (14), wobei sowohl die radialen Öffnungen (13) des Zuleitungsschlauches (11) als auch die Öffnungen (14) der Hülle (12) gleichmäßig über den Umfang des Injektionsschlauches (10) verteilt sind, dadurch gekennzeichnet, daß der Zuleitungsschlauch (11) aus einem flexiblen Material besteht und daß alle Öffnungen (14) der Hülle (11) gegenüber den Öffnungen (13) des Zuleitungsschlauches (11) versetzt angeordnet sind, wobei zwischen den Öffnungen (13) des Zuleitungsschlauches (11) und den Öffnungen (14) der Hülle (12.) (14) die Hülle (12) eng an den Zuleitungsschlauch (11) anliegt, um einen Rückfluß von Flüssigkeit von außen zu den Öffnungen (13) des Zuleitungsschlauches (11) zu verhindern.

2. Injektionsschlaush nach Anspruch 1, dadurch gekennzeichnet, daß pro Umfangsflächeneinheit des Injektionsschlauches (10) der durch radiale Öffnungen (13) des Zuleitungsschlauches (11) gebildete Durchlaßquerschnitt für Injektionsflüssigkeit größer ist als der durch die Öffnungen (14) de Hülle (12) gebildete Durchlaßquerschnitt.

## Claims

1. Injection hose for joints to be sealed in concrete structures, having a liquid-impervious inlet hose (11) for injection fluid, which is provided with radial openings (13) in the injection zone, and having an envelope (12) made of an elastic material impervious to liquids and which fits tightly around the inlet hose at least in the injection zone and incorporates radial openings (14), both the radial openings (13) of the inlet hose (11) and the openings (14) of the envelope (12) being uniformly distributed over the circumference of the injection hose (10),
characterised in that the inlet hose (11) is made of a flexible material and that all the openings (14) in the envelope (12) are arranged offset in relation to the openings (13) in the inlet hose (11), the envelope (12) resting snugly against the inlet hose (11) between the openings (13) in the inlet hose (11) and the openings (14) in the envelope (12), so as to prevent fluid from running back from the outside to the openings (13) of the inlet hose (11).

2. Injection hose according to claim 1, characterised in that per unit of circumferential area of the injection hose (10) the flow cross-section for injection fluid formed by radial openings (13) in the inlet hose (11) is larger than the flow cross-section formed by the openings (14) in the envelope (12).

## Revendications

1. Tuyau d'injection pour joints d'étanchéité pour constructions en béton, avec un tuyau d'amenée (11) imperméable aux liquides pour liquide d'injection, qui est muni dans la zone d'injection d'ouvertures radiales (13) et avec une gaine (12) en matériau étanche au liquide, extensible élastiquement avec des ouvertures radiales (14) enveloppant le tuyau d'amenée en reposant étroitement au moins dans la zone d'injection, les ouvertures radiales (13) du tuyau d'amenée (11) comme les ouvertures radiales (14) de la gaine (12) étant réparties régulièrement sur la circonférence du tuyau d'injection (10), caractérisé en ce que le tuyau d'amenée (11) est constitué d'un matériau flexible et en ce que toutes les ouvertures (14) de la gaine (12) sont disposées décalées par rapport aux ouvertures (13) du tuyau d'amenée (11), la gaine (12) reposant étroitement contre le tuyau d'amenée (11) entre les ouvertures (13) du tuyau d'amenée (11) et les ouvertures (14) de la gaine (12), afin d'empêcher un retour du liquide de l'extérieur vers les ouvertures (13) du tuyau d'amenée (11).

2. Tuyau d'injection selon la revendication 1, caractérisé en ce que, par unité de surface de circonférence du tuyau d'injection (10), la section de passage pour le liquide d'injection formée par des ouvertures radiales (13) du tuyau d'amenée (11) est plus grande que la section de passage formée par les ouvertures (14) de la gaine (12).
